# EUROPÄISCHE PATENTANMELDUNG

(11) **EP 0 953 533 A1**
(43) Veröffentlichungstag der Anmeldung: **03.11.1999**
(21) Anmeldenummer: 98810376.8
(22) Anmeldetag: 28.04.1998
(51) Int. Cl.: B65H 29/00, G07D 11/00

(54) **Verfahren zur Ein- und/oder Ausspeicherung von blattförmigen, biegsamen Objekten, insbesondere von Banknoten, und Speichervorrichtung hierzu, welche bevorzugt bei Banknotenautomaten einsetzbar ist**

(71) Anmelder: ASCOM AUTELCA AG, 3073 Gümligen (CH)
(72) Erfinder: Gäumann, Olivier, 2000 Neuchâtel (CH)
(74) Vertreter: Roshardt, Werner Alfred, Dipl.-Phys.

(57) **Zusammenfassung**

Beim Verfahren zur Ein- und/oder Ausspeicherung von blattförmigen, biegsamen Objekten **(33)**, insbesondere von Banknoten, in einer in Transportrichtung **(T)** lediglich ein einziges einstückiges, von einer Bandspule **(3)** abspulbares Speicherband **(1)** aufweisenden Speicherspule **(19)** wird das Speicherband **(1)** unter Bildung einer Schlaufe **(25)** auf die Speicherspule **(19)** auf- bzw. abgewickelt. Die Schlaufe **(25)** wird aus dem obersten Bandumlauf **(17)** der Speicherspule **(19)** herausgezogen gebildet. Ein erster Bandteil **(29)** eines Schlaufenteils wird zusammen mit einem zweiten Bandteil **(11)**, der in Verlängerung zur Bandspule **(3)** führt, zum Transport der Objekte **(33)** auf die Speicherspule **(19)** aneinander gepresst geführt. Die Zusammenführung des ersten mit dem zweiten Bandteil **(29, 11)** dient als Ein- bzw. Ausgangsmündung **(35)** für die Objekte **(33)**.

Obwohl hier in Transportrichtung nur ein einziges Speicherband verwendet wird, werden die Objekte dennoch infolge der Schlaufenbildung zwischen zwei Bandteilen transportiert, was einen äussert sicheren Transport ergibt.

## Beschreibung

### Technisches Gebiet

Die Erfindung betrifft ein Verfahren zur Ein- und/oder Ausspeicherung von blattförmigen, biegsamen Objekten, insbesondere von Banknoten, nach Patentanspruch 1, eine Speichervorrichtung hierzu nach Patentanspruch 5 sowie einen Banknotenautomaten nach Patentanspruch 10.

### Stand der Technik

Aus der EP-B 0 290 731 ist eine Speichervorrichtung zum Ein- und/oder Ausspeichern von blattförmigen, biegsamen Objekten, insbesondere von Banknoten, bekannt. Bei der bekannten Vorrichtung werden die Objekte mit einem in Wickelrichtung einstückigen

Speicherband auf einer Speicherspule abgelegt. Hierzu werden die Objekte durch zwei gegeneinander drückende Rollen geführt. Um eine der beiden Rollen läuft das Speicherband. Die Banknoten werden durch die beiden Rollen eingezogen und auf dem Band liegend zum Mantel der Speicherspule geführt und dort zusammen mit dem Speicherband aufgewickelt. Sie sind dann zwischen den einzelnen Speicherbandlagen gehalten. Zum Ausspeichern der Banknoten wird die Speicherspule im entgegengesetzten Drehsinn bewegt und das Speicherband abgewickelt. Damit die Objekte nicht am Speicherspulenmantel kleben bleiben, ist ein Abstreifer vorhanden, der die Objekte zur Ablage auf dem wegführenden Speicherband zwingt. Die Banknoten haben nämlich durch die kreiszylinderartige Ablage eine Wölbung erhalten, die sie beizubehalten versuchen.

Eine Ausspeicherung unter Verwendung eines Abstreifers ist äusserst störanfällig, da nicht sichergestellt ist, dass die Objekte durch den Abstreifer auch immer einwandfrei auf das wegführende Speicherband gebracht werden und dort auch liegen bleiben. Analoges gilt beim Einspeichern für den Bandweg zwischen den beiden Rollen und der Speicherspule. Die EP-B 0 290 731 schlägt deshalb auch vor, anstelle des einen Bandes zwei von einer Bandspule abwickelbare Speicherbänder zu verwenden, zwischen denen die Objekte eingeklemmt auf der Speicherspule abgelegt werden. Der Abstreifer ist hierbei nicht mehr notwendig. Die Ein- und Ausspeicherung ist sicherer geworden; der Speicherinhalt der Speicherspule hat jetzt jedoch bei gleichem Durchmesser abgenommen. Auch wird weiterer Raum für die zweite Bandspule benötigt. Eine hierzu analoge Vorrichtung ist in der GB-A 2 134 493 beschrieben.

### Darstellung der Erfindung

### Aufgabe der Erfindung

Aufgabe der Erfindung ist es, ein Verfahren aufzuzeigen sowie eine Vorrichtung zu schaffen, welches bzw. welche eine sichere Ein- und/oder Ausspeicherung von blattförmigen, biegsamen Objekten, insbesondere von Banknoten, gewährleistet, wobei lediglich ein kleiner Durchmesser der Speicherspule notwendig sein soll, d.h. das benötigte Speichervolumen soll lediglich demjenigen der EP-B 0 290 731 mit nur einem einzigen Speicherband in Transportrichtung entsprechen.

Unter einem einzigen Speicherband in Wickelrichtung wird lediglich ein Band verstanden, das von einem Ort, hier einer Bandspule, ausgeht und auf einer Speicherspule endet. Zwischen den Wicklungen auf der Speicherspule sind die Objekte gehalten. In Breitenrichtung, also senkrecht zur Transportrichtung, können selbstverständlich mehrere Bänder bevorzugt parallel zueinander verlaufend vorhanden sein.

### Lösung der Aufgabe

Die obengenannte Aufgabe wird dadurch gelöst, dass in Transportrichtung lediglich ein einziges Band verwendet wird, welches unter Bildung einer Schlaufe auf die Speicherspule auf- bzw. abgewickelt wird, wobei die Schlaufe aus dem obersten Bandumlauf der Speicherspule herausgezogen ist, und ein erster Bandteil eines Schlaufenteils zusammen mit einem zweiten Bandteil, der in Verlängerung zur Bandspule führt, zum Transport der Objekte auf die Speicherspule aneinander gepresst geführt wird. Die Zusammenführung des ersten mit dem zweiten Bandteil dient hierbei als Ein- bzw. Ausgangsmündung für die Objekte.

Obwohl hier in Transportrichtung nur ein einziges Speicherband verwendet wird, werden die Objekte dennoch infolge der Schlaufenbildung zwischen zwei Bandteilen transportiert, was einen äussert sicheren Transport ergibt.

### Kurze Beschreibung der Zeichnung

Nachfolgend werden Beispiele des erfindungsgemässen Verfahrens und der erfindungsgemässen Speichervorrichtung anhand einer Zeichnung näher erläutert. Die einzige Figur zeigt eine prinzipielle Darstellung der erfindungsgemässen Vorrichtung, wobei hier die Dickenverhältnisse der auf einer Speicherspule **19** abzuspeichernden Objekte **33** und diejenigen des Speicherbandes **1** stark überhöht dargestellt sind.

### Wege zur Ausführung der Erfindung

Die in der einzigen Figur dargestellte schematische Darstellung der erfindungsgemässen Speichervorrichtung zeigt eine Seitenansicht. Das Ende eines in Transportrichtung **T** einstückigen, einzigen Speicherbands **1** ist an einer Bandspule **3** befestigt. Das Speicherband **1** ist auf die Bandspule **3** auf- sowie von dieser abwickelbar. Die Bandspule **3** ist um ihre Achse **5** drehbar. Von der Bandspule **3** läuft das Speicherband **1** über eine Umlenkrolle **7**, der gegenüber eine Anpressrolle **9** angeordnet ist. Von der Umlenkrolle **7** führt der Weg des Speicherbandes **1**, hier gemäss Patentanspruch 1 als zweiter Bandteil **11** bezeichnet, über eine Spannrolle **13** als Speicherbandspanneleelement zu einer Umlenkrolle **15** als Speicherbandumlenkelement. Nach dem Umlenken verläuft das Speicherband **1** als dritter Bandteil **17** aussen auf einer Speicherspule **19**. Die Speicherspule **19** ist um eine feststehende Achse **20** drehbar. Der Bandteil **17** verläuft als Bandteil **22** bezeichnet bis auf einen Ausschlaufbereich **21** aussen auf dem Umfang der Speicherspule **19** und wird dann mit einer weiteren Umlenkrolle **23** als Umlenkelement vom Umfang weggeführt. Von dieser Umlenkrolle **23** verläuft das Speicherband **1** als Schlaufe **25** über eine Umlenkrolle **27** zur Anpressrolle **9**. Nach dieser Anpressrolle **9** wird es gemeinsam mit dem zweiten Bandteil **11** unter diesem liegend als erster Bandteil **29** über die Spannrolle **13** und die Umlenkrolle **15** zur Speicherspule **19** geführt. Auf der Speicherspule **19** verläuft es dann unterhalb des Bandteils **17** als vierter Bandteil **31** und ist dann letztendlich nach mehreren Wicklungen, welche hier schematisch gestrichelt angedeutet sind, in der Nähe der Achse **20** in der Speicherspule **19** befestigt.

Der Durchmesser der Speicherspule **19** ändert sich beim Ein- und Abspeichern der Objekte **33** infolge Auf- und Abwickelns des Speicherbandes **1**. Die beiden Umlenkrollen **15** und **23** sollen immer möglichst nahe beieinanderliegend (möglichst kleiner Ausschlaufbereich **21**) und möglichst nahe am sich ändernden Umfang der Speicherspule **19** liegen. Um dies zu erreichen, ist der Abstand der Achsen **32** und **34** der beiden Umlenkrollen **23** und **15** relativ zur Achse **20** der Speicherspule **19** in Abhängigkeit des sich ändernden Speicherspulendurchmessers veränderbar ausgebildet. In der hier beschriebenen beispielsweisen Ausführung ist die Achse **20** lagestarr gewählt. Die Achse **34** ist um die Achse der Anpressrolle **9** schwenkbar und die Achse **32** um die Achse **34** schwenkbar ausgebildet.

Wie oben erläutert, ändert sich beim Ein-und Abspeichern der Objekte **33** infolge Auf- und Abwickelns des Speicherbandes **1** der Durchmesser **d** der Speicherspule **19**. Mit der Änderung des Durchmessers **d** ändert sich auch deren Umfang **U** gemäss der bekannten Beziehung $\text{U = π · d}$. Hat eine "Speicherlage" die Dicke Δ, so ändert sich mit jeder zunehmenden bzw. abnehmenden Windung des Speicherbands auf der Speicherspule **19** der Umfang um $\text{Δ · π}$. Diese Umfangsdifferenz wird durch Verschieben der Umlenkrolle **27** aufgenommen. Die Umlenkrolle **27** kann hierzu in einer beliebigen Richtung verschoben werden. Bevorzugt verschiebt man jedoch die Umlenkrolle **27** in Richtung **V** der grössten Längsausdehnung der Schlaufe **25**, um den Verschiebeweg zu minimieren. Hierbei ergibt eine Verschiebung um einen vorgegebenen Weg jeweils eine doppelte Bandschlaufenlängenänderung. Die Verschiebung der Umlenkrolle **27** erfolgt bevorzugt durch eine Federkraft in Richtung **V** nach aussen.

Eine weitere Umfangsdifferenz zwischen innen und aussen laufenden Bandteilbereichen ergibt sich ferner bei der Umlenkrolle **15**. Die Umfangsdifferenz an der Spannrolle **13** kann, da der Umschlingungswinkel gering ist, bei der Spannrolle **13** vernachlässigt werden. Die an der Umlenkrolle **15** auftretende Umfangsdifferenz kann durch Verringerung des Umschlingungswinkels verringert werden. Zur Umschlingungswinkelverringerung muss die Längsausdehnung der Schlaufe **25** einen radialen Verlauf zur Speicherspule **19** aufweisen; also in der Figur etwa um 90° geschwenkt werden.

Die Umfangsdifferenz an der Umlenkrolle **15** kann bestehen bleiben, wenn die hierdurch entstehende Weglängendifferenz durch aufeinander gleitende Bandteilbereiche ausgeglichen wird. Um dies zu erreichen, muss das Bandmaterial derart gewählt werden, dass die Bandoberflächen eine geringe Reibung gegeneinander aufweisen, also gut aufeinander gleiten, aber trotzdem eine grosse Reibung zur Oberfläche der blattförmigen Objekte **33** haben.

Es können auch Ober- und Unterseite des Speicherbandes **1** mit unterschiedlichen Reibungskoeffizienten ausgebildet werden. Im Schlaufenteil mit den beiden Bandteilen liegen nämlich Ober-und Unterseite des Speicherbandes **1** benachbart zueinander. Es kann somit die eine Speicherbandseite gleitend zur anderen und die andere haftend zu den Objekten **33** ausgebildet werden.

Der Ausschlaufbereich **21** ist möglichst schmal zu wählen, damit der Mantelabschnitt kleiner wird als die kleinste Breite der unten beschriebenen aufgewickelten Objekte **33**, hier Banknoten. Die Objekte **33** sind durch einen nahezu vollständigen Umlauf auf dem Mantel der Speicherspule **19** bereits "vorgebogen"; in vorteilhafter Weise wird man den freien Mantelumfang auf ein Drittel der Objektbreite beschränken.

In der einzigen Figur ist in der Seitenansicht quer zur Transportrichtung **T** lediglich ein Speicherband **1** sichtbar. Es werden je nach Querausdehnung der zu transportierenden Objekte mehrere Speicherbänder **1**, in der Regel mindestens zwei, verwendet.

Zum Einspeichern von blattförmigen, biegsamen Objekten, insbesondere von Banknoten, werden diese zu einem Einführ- bzw. Ausgabeschlitz **35** in der Regel mit einem (nicht dargestellten) Bandförderer gebracht. Der Schlitz **35** wird gebildet aus den über die Umlenkrolle **7** und die Anpressrolle **9** laufenden Bandteilen. Die Objekte **33** werden nun eingeklemmt zwischen den beiden Bandteilen transportiert. Das Einklemmen während des Transports wird durch die Auslenkung der Spannrolle **13** quer zur Transportrichtung **T** bewirkt. Da die Lage der beiden Umlenkrollen **15** und **23** während dem Einspeichern von Objekten bzw. deren Ausspeicherung ändert, muss auch die Spannung der Spannrolle **13** durch deren Lageverschiebung geändert werden, da die Achse **5** der Bandspule **5** fest gewählt worden ist.

Eine Bandspannung wird bevorzugt durch eine mit einer Federkraft quer zur Bandlaufrichtung beaufschlagten Achsenlagerung der Achse der Spannrolle **13** erreicht.

Zum Einspeichern der blattförmigen Objekte, hier beispielsweise der Banknoten **33**, wird unter Verwendung eines einzigen Elektromotors und eines sog. (nicht dargestellten) Schwenkgetriebes die Speicherspule **19** in Drehrichtung **37** versetzt. Die Bandspule **3** ist zur Erzeugung der Bandspannung eingebremst. Zum Ausspeichern wird das Schwenkgetriebe derart umgeschaltet, dass nun die Bandspule **3** angetrieben ist und die Speicherspule **19** eingebremst ist. Die Bremskraft muss hier immer mindestens so gross gewählt werden, dass ein Nachlaufen der Band- bzw. Speicherspule **3** bzw. **19** auf jeden Fall vermieden wird. Je nach gewünschter Steuerung erfolgt bei einem direkten Antrieb der Spulen dieser mit analog arbeitenden Motoren oder mit Schrittmotoren.

Zum Gegeneinanderpressen der beiden Bandteile **11** und **29** zur Transporthalterung der Objekte **33** kann auch die Anpressrolle **9** mit starrer Achse ausgebildet sein. Sie muss aber immer eine Bandumlenkung vornehmen. Das Aneinanderpressen der beiden Bandteile **11** und **29** wird dann durch die Umlenkung und durch das Einbremsen erzeugt.

Eine Bandspannung kann auch über eine Verschiebung der Achse **5** erreicht werden sowie über eine Lageverschiebung der Umlenkrolle **27**. Zum Ausspeichern der Objekte **33** wird die Speicherspule entgegengesetzt zur Einspeicherrichtung **37** gedreht.

Der Bandtransport kann, wie oben beschrieben, mit einem einzigen Antrieb und einem entsprechenden Getriebe erfolgen. Es können aber mit einer entsprechenden Steuerung auch Speicherspule **19** und Bandspule **3** für sich alleine angetrieben werden.

Das Einspeichern der Objekte **33** überwacht man bevorzugt zur optimalen Speicherplatzausnützung auf der Speicherspule **19** mit (nicht dargestellten) Sensoren. Es kann nun vor dem Einführ-/Ausgabeschlitz **35** ein optischer Sensor angeordnet werden, der den Abstand der ankommenden Objekte **33** zueinander überwacht. Je nach Abstand der Objekte **33** wird dann über eine nicht dargestellte Steuerung der Antrieb für die Speicherspule **19** aus- bzw. eingeschaltet. Eine sichere Abspeicherung der Objekte **33** ist auf dem Umfang der Speicherspule **19** gegeben. Es wird deshalb immer die Speicherspule **19** solange angetrieben, bis das "letzte" Objekt **33** auf dem Speicherspulenmantel aufgewickelt ist. Bei einer erneuten Einspeicherung würde somit immer eine Umfangslänge, welche dem Bandweg vom Ort **35** bis annähernd zum Ort der Umlenkrolle **15** entspricht, "verloren" gehen. Zur Vermeidung dieses Speicherverlustes wird vor jedem neuen Einspeichern ein Speicherbandrückzug vorgenommen, bis das "letzte" Objekt **33** sich wieder im unmittelbaren Bereich der Umlenkrolle **7** bzw. der Anpressrolle **13** befindet. Der "Rückzugsweg" wird bevorzugt mit einem weiteren Sensor überwacht, der in unmittelbarer Nähe der Umlenkrolle **7** bzw. der Anpressrolle angeordnet ist.

Anstatt die Achse **34** um die Achse der Anpressrolle **9** und die Achse **32** um die Achse **34** schwenkbar auszubilden, können die Achsen **34** und **32** unabhängig voneinander, federnd in radialer Richtung zur Achse **20** angedrückt werden.

Es kann auch nur die Achse **20** verschiebbar ausgebildet werden. In diesem Fall wird man die Verschiebung der Achse **20** senkrecht zu einer auf den beiden Mänteln der Umlenkrollen **15** und **23** anliegenden Tangentialebene vornehmen. Die drei Achsen **20**, **32** und **34** verlaufen parallel zueinander.

Eine Schwenkung der Achse **34** um die Achse der Anpressrolle **9** sowie eine Verschiebung der Achse **20** haben den Vorteil, dass der Ein- und Ausgabeort für das blattförmige Gut immer am gleichen Ort erfolgt.

Die Objekte haften auf Grund eines Biegeeffektes gut auf dem Umfang der Speicherspule **19**, da sie während einer nahezu vollständigen Umdrehung gebogen werden. Dieser Haftungseffekt wird ferner durch eine gewisse statische Aufladung bei einem Speicherband **1** aus elektrisch isolierendem Material und ebenfalls elektrisch nichtleitenden Objekten verstärkt. Bei stark verschmutzten und/oder "lappigen" Objekten **33** kann jedoch diese Haftung stark reduziert sein. Um ein zwar äusserst unwahrscheinliches Abheben der Objekte **33** im Ausschlaufbereich **21** zu verhindern, kann dort ein im Querschnitt zwickelartiges, in der **Figur** gestrichelt angedeutetes Führungselement **39** angeordnet werden.

Bevorzugt wird man zwei Umlenkrollen **15** und **23** verwenden. Es kann aber auch mit nur einer einzigen gearbeitet werden, wenn das Speicherband **1** bereits an einem Ort tangential auf die Speicherspule **19** hin- bzw. weggeführt wird.

Die oben beschriebene Speichervorrichtung wird bevorzugt in Banknotenautomaten, vorzugsweise in selbstkassierenden Automaten eingesetzt. Anstelle von Banknoten können bei einer anderen Verwendung auch andere biegsame blattförmige Objekte wie Schecks, Typenschilder, Etiketten, Verpackungstüten, ... ein- und ausgespeichert werden. Die Objekte **33** müssen keineswegs gleiche Abmessungen aufweisen. Es ist lediglich darauf zu achten, dass eine durch den Ausschlaufbereich **21** gegebene minimale Querabmessung nicht unterschritten wird.

## Patentansprüche

1. Verfahren zur Ein- und/oder Ausspeicherung von blattförmigen, biegsamen Objekten **(33)**, insbesondere von Banknoten, in einer in Transportrichtung **(T)** lediglich ein einziges einstückiges, von einer Bandspule **(3)** abspulbares Speicherband **(1)** aufweisenden Speicherspule **(19)**, wobei das Speicherband **(1)** unter Bildung einer Schlaufe **(25)** auf die Speicherspule **(19)** auf- bzw. abgewickelt, die Schlaufe **(25)** aus dem obersten Bandumlauf **(17)** der Speicherspule **(19)** herausgezogen und ein erster Bandteil **(29)** eines Schlaufenteils zusammen mit einem zweiten Bandteil **(11)**, der in Verlängerung zur Bandspule **(3)** führt, zum Transport der Objekte **(33)** auf die Speicherspule **(19)** aneinander gepresst geführt wird sowie die Zusammenführung des ersten mit dem zweiten Bandteil **(29, 11)** als Ein- bzw. Ausgangsmündung **(35)** für die Objekte **(33)** dient.

2. Verfahren nach Anspruch 1, **dadurch gekennzeichnet**, dass der zweite Bandteil **(11)** in seiner Verlängerung als dritter Bandteil **(17)** auf der Speicherspulenaussenseite bis auf einen Ausschlaufbereich **(21)** und der erste Bandteil **(29)** in seiner Verlängerung als vierter Bandteil **(31)** unter dem dritten Bandteil **(17)** in die Speicherspule **(19)** geführt wird.

3. Verfahren nach Anspruch 2, **dadurch gekennzeichnet**, dass der Ausschlaufbereich **(21)** auf dem Umfang der Speicherspule **(19)** klein gegenüber der Breite der Objekte **(33)** in Transportrichtung **(T)** gewählt wird, damit die Objekte **(33)** in diesem Bereich **(21)** nicht abheben, die beiden eng benachbarten Umlenkorte **(15, 23)** für die Ausschlaufung jeweils in unmittelbarer relativer Nähe des Speicherspulenmantels gehalten werden, um eine Anpassung an den mit der Aufnahme bzw. Abgabe von Objekten **(33)** sich ändernden Speicherspulendurchmesser zu erreichen.

4. Verfahren nach einem der Ansprüche 1 bis 3, **dadurch gekennzeichnet**, dass erster und zweiter Bandteil **(29, 11)** quer zur Transportrichtung **(T)** zur Erzeugung einer Spannkraft, welche die beiden Bandteile aneinanderpresst, ausgelenkt werden.

5. Speichervorrichtung zur Durchführung eines Verfahrens nach einem der Ansprüche 1 bis 4 zur Ein- und/oder Ausspeicherung von blattförmigen, biegsamen Objekten **(33)**, insbesondere von Banknoten, mit einer in Transportrichtung **(T)** lediglich ein einziges einstückiges Speicherband **(1)** aufweisenden Speicherspule **(19)**, wobei die auf- bzw. abzuspeichernden Objekte **(33)** zwischen einem ersten und einem zweiten aneinandergepressten Bandteil **(29, 11)** des einstückigen Speicherbands auf die Speicherspule **(19)** bzw. von dieser wegführbar sind und der Zusammenführungsbereich **(35)** der beiden Bandteile **(29, 11)** zur Übernahme der Objekte **(33)** dient.

6. Vorrichtung nach Anspruch 5, **gekennzeichnet durch** eine aus der Speicherspule **(19)** in einem Ausschlaufbereich **(21)** herausgeführte Bandschlaufe **(25)** des Speicherbands **(1)**, welche derart geführt ist, dass ein Schlaufenbandteil als erster Bandteil **(29)** parallel zum zweiten Bandteil **(11)** verläuft und bevorzugt der Ausschlaufbereich **(21)** an der Speicherspulenaussenseite einen radialen Mantelabschnitt hat, der kleiner als die kleinste Breite der Objekte **(33)** ist, damit deren Ablösung im Mantelabschnitt im Ausschlaufbereich **(21)** unterbindbar ist.

7. Vorrichtung nach Anspruch 5 oder 6, **gekennzeichnet durch** wenigstens ein, bevorzugt zwei Umlenkelemente **(15, 23)**, welches bzw. welche im Ausschlaufbereich **(21)** das Speicherband **(1)** führen und deren äussere, insbesondere parallel zur Speicherspulenachse **(20)** verlaufende Kante bevorzugt in unmittelbarer Nähe zum Speicherspulenmantel angeordnet und somit vorzugsweise in bezug auf den sich beim Ein- bzw. Ausspeichern ändernden Durchmesser der Speicherspule **(19)** vorzugsweise radial zur Speicherspulenachse **(20)** relativ verschiebbar ausgebildet ist.

8. Vorrichtung nach einem der Ansprüche 5 bis 7, **gekennzeichnet durch** ein bevorzugt in der Streckenmitte des ersten und zweiten Bandteils **(29, 11)** angeordnetes Spannelement **(13)**, mit dem beide Bandteile **(29, 11)** zur Bandspannung quer zur Transportrichtung **(T)** auslenkbar sind.

9. Vorrichtung nach einem der Ansprüche 6 bis 8, **gekennzeichnet durch** ein Bandschlaufenspannelement **(27)** zur Veränderung des Bandschlaufenumfangs in Abhängigkeit des Durchmessers der Speicherspule **(19)** infolge einer unterschiedlichen Menge abgespeicherter Objekte **(33)**, wobei das Spannelement **(27)** bevorzugt als federnd gelagerte Umlenkrolle ausgebildet ist, um die ein Bandteil der Bandschlaufe **(25)** umgelenkt ist.

10. Banknotenautomat, insbesondere selbstkassierender Banknotenautomat mit einer Speichervorrichtung nach einem der Ansprüche 5 bis 9, zur Ein- und/oder Ausspeicherung von blattförmigen, biegsamen Objekten **(33)**, insbesondere von Banknoten mit einer in Transportrichtung **(T)** lediglich ein einziges einstückiges Speicherband **(1)** aufweisenden Speicherspule **(19)**, wobei die auf- bzw. abzuspeichernden Objekte **(33)** zwischen einem ersten und einem zweiten aneinandergepressten Bandteil **(29, 11)** des einstückigen Speicherbands auf die Speicherspule **(19)** bzw. von dieser wegführbar sind und der Zusammenführungsbereich **(35)** der beiden Bandteile **(29, 11)** zur Übernahme der Objekte **(33)** dient.
